# EUROPÄISCHE PATENTSCHRIFT

(11) **EP 2 326 778 B1**
(45) Veröffentlichungstag und Bekanntmachung des Hinweises auf die Patenterteilung: **19.12.2012**
(21) Anmeldenummer: 09756401.7
(22) Anmeldetag: 18.09.2009
(51) Int. Cl.: E05B 65/12

(54) **KRAFTFAHRZEUGTÜRVERSCHLUSS**
MOTOR VEHICLE DOOR LOCK
SERRURE DE PORTE DE VÉHICULE AUTOMOBILE

(30) Priorität: 24.09.2008 DE 102008048772
(43) Veröffentlichungstag der Anmeldung: 01.06.2011
(73) Patentinhaber: Kiekert Aktiengesellschaft, 42579 Heiligenhaus (DE)
(72) Erfinder: GRAUTE, Ludger, 45130 Essen (DE)
(86) Internationale Anmeldenummer: PCT/DE2009/001319
(87) Internationale Veröffentlichungsnummer: WO 2010/034294

(56) Entgegenhaltungen:
- EP-A1- 1 319 780
- WO-A1-2005/075768
- DE-A1- 10 019 668
- DE-A1- 19 933 371

## Beschreibung

Die Erfindung betrifft einen Kraftfahrzeugtürverschluss, mit einem Gesperre sowie einer Zuzieh-/Öffnungseinrichtung, welche wenigstens einen Antrieb und einen Hebeltrieb aufweist.

Zuzieh-/Öffnungseinrichtungen werden im Allgemeinen aus Komfortgründen bei Kraftfahrzeugen eingesetzt und dienen dazu, entweder eine Kraftfahrzeugtür in ihre vollständig geschlossene Position (Hauptschließstellung) zu überführen oder für deren Öffnung zu sorgen. Aufgrund des nicht unbeträchtlichen mechanischen und kostenmäßigen Aufwandes sind Zuzieh-/Öffnungseinrichtungen heutzutage überwiegend hochpreisigen Automobilien vorbehalten. Da sich durch Zuziehhilfen insgesamt aber auch die Sicherheit erhöhen lässt, wird zunehmend eine durchgängige Ausrüstung propagiert.

Bei bekannten Ausgestaltungen, wie sie beispielsweise in der EP 1 319 780 A1 beschrieben werden, ist der Hebeltrieb als Bestandteil der Zuzieh-/Öffnungseinrichtung kompliziert und kostenaufwendig aufgebaut. Dadurch muss beispielsweise bei einer Notunterbrechung der Zuziehfunktion der gesamte Hebeltrieb bewegt werden. Das ist für einen Bediener oftmals wenig komfortabel. Hinzu kommt, dass beispielsweise Kinder den Zuziehvorgang nur schwer unterbrechen können. Hier setzt die Erfindung ein.

Der Erfindung liegt das technische Problem zugrunde, einen Kraftfahrzeugtürverschluss der eingangs beschriebenen Ausgestaltung so weiter zu entwickeln, dass bei einfachem und kostengünstigem Aufbau der Zuzieh-/Öffnungseinrichtung zugleich die Möglichkeit zur kraftsparenden Unterbrechung seiner Funktion gegebenen ist.

Zur Lösung dieser technischen Problemstellung ist bei einem gattungsgemäßen Kraftfahrzeugtürverschluss vorgesehen, dass der Hebeltrieb in eingekuppelter Stellung durch einen unbetätigten Auslösehebel gehalten wird und seine ausgekuppelte Stellung bei Betätigung des Auslösehebels einnimmt.

In der eingekuppelten Stellung liegt eine mechanische Wirkverbindung zwischen dem Antrieb und dem Gesperre vor. Das heißt, der Antrieb kann über den Hebeltrieb das Gesperre in die gewünschte Position (meistens die Hauptschließstellung oder die Hauptraststellung) überführen. In der ausgekuppelten Stellung des Hebeltriebes ist die mechanische Wirkverbindung dagegen unterbrochen. Erfindungsgemäß sorgt nun der Auslösehebel für den Wechsel des Hebeltriebes von der eingekuppelten Stellung in die ausgekuppelte Stellung.

Tatsächlich findet sich der Hebeltrieb üblicherweise in eingekuppelter Stellung, wenn nämlich der Auslösehebel nicht betätigt wird. Erfährt der Auslösehebel dagegen eine Betätigung, so wird hierdurch der Hebeltrieb in die ausgekuppelte Stellung überführt und zugleich die mechanische Wirkverbindung zwischen dem Antrieb und dem Gesperre unterbrochen. Als Folge hiervon kann der Antrieb nicht (mehr) auf das Gesperre arbeiten und ist die Zuzieh-/Öffnungseinrichtung gleichsam wirkungslos geschaltet. In der Regel ist der Hebeltrieb zweiteilig ausgebildet. Er verfügt im Allgemeinen über einen Stützhebel und einen Antriebshebel. Sowohl der Stützhebel als auch der Antriebshebel sind meistens als Einarmhebel ausgestaltet und an ihrem einen Ende mit einer Drehachse ausgerüstet.

Dabei findet sich die Drehachse für den Stützhebel in der Regel in oder an einem Schlosskasten, welcher die wesentlichen Elemente des Kraftfahrzeugtürschlosses aufnimmt. Das achsferne freie Ende des Stützhebels wird zwischen einerseits dem (unbetätigten) Auslösehebel und andererseits dem Antriebshebel gehalten. Zu diesem Zweck mögen der Antriebshebel und der Auslösehebel jeweils mit Anschlagzapfen ausgerüstet sein, die den Stützhebel zwischen sich aufnehmen.

Des Weiteren ist der Stützhebel im Allgemeinen mit einer zugeordneten Feder ausgerüstet. Diese Feder sorgt dafür, dass der Stützhebel beaufschlagt wird, und zwar mit einer Kraft in Richtung Anlage am Antriebshebel. Dadurch wird insgesamt gewährleistet, dass der Stützhebel den Antriebshebel gleichsam abstützt bzw. festhält, und zwar in einer Position, die es dem Antriebshebel ermöglicht, am Gesperre respektive einer dortigen Drehfalle des Gesperres angreifen zu können. Hierzu korrespondiert der eingekuppelte Zustand des Hebeltriebes.

Ist jedoch der Hebeltrieb ausgekuppelt, weil der Auslösehebel betätigt worden ist, so wird der Antriebshebel gleichsam selbst ausgeworfen. Das heißt, der Antriebshebel ist in ausgekuppelter Stellung des Hebeltriebs selbst auswerfend ausgebildet. Dazu ist der Antriebshebel im Allgemeinen mit seinem einen Ende an den Antrieb angeschlossen und wechselwirkt mit seinem anderen Ende mit dem Gesperre. Die selbstauswerfende Wirkung wird nun vorzugsweise dadurch erreicht, dass der Antriebshebel an seinem gesperreseitigen Ende eine Anschlagfläche mit Vorschnitt oder Fase aufweist.

Dabei ist der Vorschnitt bzw. die Fase so gestaltet, dass eine ohnehin meist obligatorische und dem Gesperre zugeordnete Feder dafür sorgt, dass der Antriebshebel unmittelbar dann ausgeworfen wird, wenn die abstützende oder blockierende Wirkung des Stützhebels wegfällt, weil der Auslösehebel betätigt worden ist.

Im Allgemeinen übergreift der Auslösehebel sowohl den Stützhebel als auch den Antriebshebel, und zwar in seiner unbetätigten Stellung. Wenn jedoch der Auslösehebel betätigt wird, werden der Stützhebel und der Antriebshebel nicht (mehr) von dem Auslösehebel fixiert bzw. festgehalten. Als Folge hiervon kann die an der Anschlagfläche mit Vorschnitt angreifende und von der Feder in Richtung "offen" beaufschlagte Drehfalle den Antriebshebel auswerfen.

Dadurch liegt der Antriebshebel mit seiner Anschlagfläche nicht (mehr) am Gesperre an und kann die Zuzieh-/Öffnungseinrichtung auch keine Wirkung mehr entfalten. Der Hebeltrieb befindet sich in seiner ausgekuppelten Stellung.

Bei dem die Auskupplung durch seine Betätigung bewirkenden Auslösehebel handelt es sich im Allgemeinen um einen Schlossbetätigungshebel. Dieser Schlossbetätigungshebel kann als Innenbetätigungshebel und/oder Außenbetätigungshebel und/oder Betätigungshaupthebel ausgestaltet sein. Betätigungshaupthebel meint dabei einen Betätigungshebel im Rahmen der Erfindung, auf welchen sowohl der Innenbetätigungshebel als auch der Außenbetätigungshebel arbeiten. Wie üblich ist der Innenbetätigungshebel an eine Innenbetätigung respektive einen Türinnengriff mechanisch angeschlossen, wohingegen ein Türaußengriff mit dem Außenbetätigungshebel wechselwirkt.

In jedem Fall sorgt eine Beaufschlagung des Türinnengriffes und/oder des Türaußengriffes dafür, dass der Hebeltrieb ausgekuppelt wird und der Antriebshebel bzw. eine an dieser Stelle realisierte Antriebsklinke von dem Gesperre frei kommt, weil er bzw. sie selbst ausgeworfen wird. Als Folge hiervon geht das Gesperre in seine Vorschließstellung zurück, wenn sich das Kraftfahrzeugtürschloss insgesamt in der Position "verriegelt" befindet oder nimmt sogar die Offenstellung ein. Das gilt für den Fall, dass sich das Kraftfahrzeugtürschloss in der Position "entriegelt" befindet.

In sämtlichen Fällen reicht die simple Beaufschlagung des Auslösehebels bzw. des an dieser Stelle realisierten Schlossbetätigungshebels vollständig aus, um den Hebeltrieb auszukuppeln und folglich die mechanische Wirkverbindung vom Antrieb bis zum Gesperre zu unterbrechen. Dieser Vorgang geht meist mit einer Notunterbrechung einher, wenn beispielsweise bei einem Zuziehvorgang ein Gegenstand oder eine Hand zwischen Tür und Karosserie eingeklemmt ist.

Dann führt eine unmittelbare Betätigung des Türaußengriffes und/oder Türinnengriffes dazu, dass der Zuziehvorgang augenblicklich unterbrochen wird und je nach Stellung des Kraftfahrzeugtürschlosses (entriegelt oder verriegelt) die zugehörige Kraftfahrzeugtür im Anschluss daran vollständig geöffnet werden kann, zumindest eine weitere Zuziehbewegung (nicht) mehr erfolgt. Das Gleiche gilt prinzipiell für den Fall, dass anstelle in zuziehendem Sinne in öffnendem Sinne auf die Kraftfahrzeugtür gearbeitet wird. Ingesamt sind nur minimale Bedienkräfte erforderlich, die problemlos auch von einem Kind aufgebracht werden können. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: den erfindungsgemäßen Kraftfahrzeugtürverschluss mit eingekuppeltem Hebeltrieb und Gesperre in Vorraststellung,
- **Fig. 2**: den Gegenstand nach Fig. 1 in Stellung "ausgekuppelt" des Hebeltriebes bei einer Notunterbrechung und
- **Fig.3**: eine perspektivische Ansicht des Kraftfahrzeugtürverschlusses insgesamt mit in Hauptraststellung befindlichem Gesperre.

In den Figuren ist ein Kraftfahrzeugtürverschluss dargestellt, der sich im Wesentlichen aus einem Kraftfahrzeugtürschloss 1 und einem damit zusammenwirkenden und nur angedeuteten Schließbolzen 2 zusammensetzt. Das Kraftfahrzeugtürschloss 1 bzw. der Kraftfahrzeugtürverschluss ist mit einem üblichen Gesperre 3, 4 ausgerüstet, welches sich aus einer Drehfalle 3 und einer Sperrklinke 4 zusammensetzt. Darüber hinaus ist noch ein lediglich schematisch angedeuteter Antrieb 5 realisiert, der zusammen mit einem Hebeltrieb 6, 7, 8 eine Zuzieh-/Öffnungseinrichtung 5 bis 8 definiert. Die Zuzieh-/Öffnungseinrichtung 5 bis 8 ist im Rahmen des Ausführungsbeispiels als Zuziehhilfe 5 bis 8 ausgestaltet.

Im Rahmen der Darstellung nach Fig. 1 befindet sich der Hebeltrieb 6, 7, 8 in eingekuppelter Stellung und stellt eine mechanische Wirkverbindung zwischen dem Antrieb 5 und dem Gesperre 3, 4 her. Tatsächlich sorgt nämlich eine ziehende Beaufschlagung eines Übertragungshebels 6 mit Hilfe eines endseitig des Antriebes 5 vorgesehenen Bowdenzuges in Richtung des Pfeils nach Fig. 1 dafür, dass ein an den Übertragungshebel 6 angeschlossener Antriebshebel 7 gegen die Drehfalle 3 des Gesperres 3, 4 anschlägt. Dadurch geht die Drehfalle 3 und mit ihr das Gesperre 3, 4 von der Vorraststellung nach Fig. 1 in die Hauptschließstellung bzw. Hauptraststellung entsprechend der Fig. 3 über. Bei diesem Vorgang wird die Drehfalle 3 im Gegenuhrzeigersinn bewegt, wie dies ein zugehöriger Pfeil andeutet. - Anstelle des Bowdenzuges kann natürlich auch ein anders gestaltetes Verbindungsmittel zwischen Antrieb 5 und Übertragungshebel 6 eingesetzt werden.

In der Fig. 1 befindet sich das Gesperre 3, 4 in der Vorschließstellung bzw. Vorraststellung, in welcher die Sperrklinke 4 in eine Vorrast der Drehfalle 3 wie allgemein üblich eingefallen ist. Diese Stellung ist dadurch eingeleitet bzw. erreicht worden, dass der Schließbolzen 2 in ein Einlaufmaul der Drehfalle 3 beim Schließen der Kraftfahrzeugtür eingefahren ist und die Drehfalle 3 bis zur Vorraststellung im Gegenuhrzeigersinn verschwenkt hat. Sobald diese Position beispielsweise sensorisch innerhalb des Kraftfahrzeugtürschlosses 1 festgestellt worden ist, wird der Antrieb 5 wie beschrieben beaufschlagt.

Das heißt, über den Antrieb 5 und den Übertragungshebel 6 wird der Antriebshebel 7 in der Darstellung nach Fig. 1 vertikal nach oben in Pfeilrichtung verstellt, so dass er mit einer Anschlagfläche 7a gegen die Drehfalle 3 bzw. eine dortige Anschlagfläche 3a zur Anlage kommt und die Drehfalle 3 im Gegenuhrzeigersinn in die Hauptschließstellung bzw. Hauptraststellung überführt. Das ist die normale Funktionalität bei einem Zuziehvorgang.

Bei dieser Gelegenheit wird der Antriebshebel 7 mit Hilfe eines Stützhebels 8 geführt, so dass die beiden Anschlagflächen 7a, 3a einerseits am Antriebshebel 7 und andererseits an der Drehfalle 3 in Eingriff bleiben. Tatsächlich sind der Antriebshebel 7 und der Stützhebel 8 jeweils als Einarmhebel ausgebildet. Der Antriebshebel 7 ist mit seinem einen Ende in einer Drehachse auf dem Übertragungshebel 6 gelagert. Sein anderes Ende weist die bereits angesprochene Anschlagfläche 7a auf.

Der Stützhebel 8 findet an seinem einen Ende eine Drehlagerung in einer Drehachse, die in einem Schlosskasten 9 definiert ist. Sein anderes freies Ende wird einerseits zwischen einem Auslösehebel 10 und andererseits dem Antriebshebel 7 gehalten. Zu diesem Zweck verfügen sowohl der Antriebshebel 7 als auch der Auslösehebel 10 jeweils über Anschlagzapfen 11, 12. Zwischen einerseits dem Anschlagzapfen 11 am Antriebshebel 7 und andererseits dem Anschlagzapfen 12 am Auslösehebel 10 wird der Stützhebel 8 aufgenommen, und zwar in der Position "unbetätigt oder nicht betätigt" des Auslösehebels 10.

Dagegen sind der Antriebshebel 7 und auch der Stützhebel 8 von dem Auslösehebel 10 frei, wenn dieser betätigt wird. Diese Betätigung korrespondiert zu einem Verschwenken des Auslösehebels 10 um seine im Schlosskasten 9 angeordnete Drehachse D im Uhrzeigersinn, wie dies in der Fig. 3 durch einen Pfeil angedeutet ist.

Zum grundsätzlichen Aufbau gehört noch eine lediglich angedeutete Feder, die den Stützhebel bzw. Blockierhebel 8 mit einer Kraft in Richtung Anlage am Antriebshebel 7 beaufschlagt. Eine weitere Feder, die nicht ausdrücklich dargestellt ist, sorgt dafür, dass das Gesperre 3, 4 bzw. seine Drehfalle 3 in Richtung der Stellung "offen" beaufschlagt wird. Hierzu korrespondiert eine im Uhrzeigersinn angreifende Kraft an der Drehfalle 3 (vgl. den Pfeil in Fig. 2). Das heißt, die Feder wirkt in Gegenrichtung zur Bewegung der Drehfalle 3 beim Schließvorgang (Gegenuhrzeigersinn).

Die Funktionsweise ist wie folgt. In der Fig. 1 befindet sich das Kraftfahrzeugtürschloss 1 in der Vorraststellung, wobei der Auslösehebel 10 nicht betätigt ist. Diese Vorraststellung des Gesperres 3, 4 ist eingenommen worden, weil der Schließbolzen 2 in ein Einlaufmaul der Drehfalle 3 eingefahren ist und die Drehfalle 3 im Gegenuhrzeigersinn so weit verschwenkt hat, bis die in Fig. 1 dargestellte Position mit in Vorraststellung eingefallener Sperrklinke 4 erreicht wurde. Sobald dies der Fall ist, kommt der Antrieb 5 in Aktion.

Der Antrieb 5 arbeitet über beispielsweise einen ausgangsseitigen Bowdenzug oder allgemein ein flexibles Verbindungselement auf den Übertragungshebel 6 und beaufschlagt diesen mit einer Vertikalkraft an seinem einen Ende nach unten, wie dies ein dortiger Pfeil andeutet. Dadurch wird das andere Ende des als Zweiarmhebel ausgeführten Übertragungshebels 6 nach oben bewegt, was dann auch für den auf dem Übertragungshebel 6 drehbar gelagerten Antriebshebel 7 gilt. Als Folge hiervon schlägt die Anschlagfläche 7a des Antriebshebels 7 unmittelbar an der Drehfalle 3 an (Anschlagfläche 3a) und überführt die Drehfalle 3 im Gegenuhrzeigersinn in ihre Hauptraststellung (vgl. Fig. 3). Sobald die Hauptraststellung erreicht ist, wird der Motor bzw. Antrieb 5 abgestoppt. Das ist die übliche Funktionalität der Zuziehfunktion. Während dieser gesamten Zeit ist der Auslösehebel 10 naturgemäß nicht betätigt worden, weil die Kraftfahrzeugtür ja geschlossen und nicht geöffnet werden soll. Kommt es nun jedoch dazu, dass beispielsweise infolge einer Blockade der zuzuziehenden Kraftfahrzeugtür oder aus anderen Gründen der Zuziehvorgang unterbrochen werden muss, so wird diese sogenannte Notunterbrechung dadurch eingeleitet und definiert, dass der Auslösehebel 10 betätigt wird. Die Betätigung des Auslösehebels 10 und sein damit verbundenes Verschwenken im Uhrzeigersinn um die Drehachse D wird regelmäßig durch Ziehen am Türinnengriff und/oder Türaußengriff initiiert. Diesen Vorgang der Notunterbrechung mit sich öffnender Drehfalle 3 stellt die Fig. 2 dar.

Als Folge hiervon kann der Auslösehebel 10 den Stützhebel 8 und auch den Antriebshebel 7 nicht mehr übergreifen und folglich nicht mehr in ihrer Position halten, wie dies die Fig. 2 widerspiegelt. Denn sobald der Auslösehebel 10 betätigt wird, korrespondiert dies zu der ausgekuppelten Stellung des Hebeltriebs 6, 7, 8. In dieser ausgekuppelten Stellung des Hebeltriebs 6, 7, 8 wird der Antriebshebel 7 selbst ausgeworfen.

Dies geschieht dergestalt, dass der mit seinem einen Ende an den Antrieb 5 angeschlossene Antriebshebel 7 und mit seinem anderen Ende mit dem Gesperre 3, 4 wechselwirkende Antriebshebel 7 durch die Kraft des Gesperres 3, 4 ausgeworfen wird. Das heißt, die dem Gesperre 3, 4 zugeordnete Feder beaufschlagt die Drehfalle 3 (im Uhrzeigersinn) in Richtung ihrer Stellung "offen".

Dadurch, dass die Anschlagfläche 7a des Antriebshebels 7 mit einem Vorschnitt oder einer Fase ausgerüstet ist, sorgt die rotativ (im Uhrzeigersinn) auf die Drehfalle 3 arbeitende besagte Feder dafür, dass der Antriebshebel 7 vom Gesperre 3, 4 bzw. der Anschlagfläche 3a an der Drehfalle 3 weggedrückt wird. Bei diesem Vorgang des Selbstauswerfens wird zugleich der Stützhebel 8 mitgenommen, und zwar gegen die Kraft dessen Feder. Das lässt sich darauf zurückführen, dass die Federkraft der dem Gesperre 3, 4 zugeordneten Feder diejenige Kraft übersteigt, die der Feder des Stützhebels 8 inne wohnt und zusätzlich der Türdichtungsdruck die Drehfalle 3 aufdrückt.

Insgesamt wird der Antriebshebel 7 bei Betätigung des Auslösehebels 10 also durch die Kraft der dem Gesperre 3, 4 zugehörigen Feder, dem Türgegendruck sowie unter einer optionalen Mitnahme des Stützhebels 8 ausgestellt. Der Antriebshebel 7 ist also selbst auswerfend ausgebildet, sobald der Hebeltrieb 6, 7, 8 seine ausgekuppelte Stellung bei betätigtem Auslösehebel 10 einnimmt. Die Betätigung des Auslösehebels 10 wird - wie gesagt - durch Beaufschlagung eines Innentürgriffs und/oder Außentürgriffs initiiert.

## Patentansprüche

1. Kraftfahrzeugtürverschluss, mit einem Gesperre (3, 4) sowie einer Zuzieh-/Öffnungseinrichtung (5 bis 8), welche wenigstens einen Antrieb (5) und einen Hebeltrieb (6, 7, 8) aufweist, **dadurch gekennzeichnet, dass** der Hebeltrieb (6, 7, 8) in eingekuppelter Stellung durch einen unbetätigten Auslösehebel (10) gehalten wird und seine ausgekuppelte Stellung bei Betätigung des Auslösehebels (10) einnimmt.

2. Kraftfahrzeugtürverschluss nach Anspruch 1, **dadurch gekennzeichnet, dass** der Hebeltrieb (6, 7, 8) im Wesentlichen zweiteilig mit Stützhebel (8) und Antriebshebel (7) ausgebildet ist.

3. Kraftfahrzeugtürverschluss nach Anspruch 1 oder 2, **dadurch gekennzeichnet, dass** der unbetätigte Auslösehebel (10) sowohl den Stützhebel (8) als auch den Antriebshebel (7) übergreift.

4. Kraftfahrzeugtürverschluss nach einem der Ansprüche 1 bis 3, **dadurch gekennzeichnet, dass** der Stützhebel (8) als Einarmhebel ausgebildet ist.

5. Kraftfahrzeugtürverschluss nach Anspruch 4, **dadurch gekennzeichnet, dass** der Stützhebel (8) mit seinem achsfernen freien Ende zwischen einerseits dem Auslösehebel (10) und andererseits dem Antriebshebel (7) gehalten wird.

6. Kraftfahrzeugtürverschluss nach einem der Ansprüche 1 bis 5, **dadurch gekennzeichnet, dass** der Antriebshebel (7) mit seinem einen Ende an den Antrieb (5) angeschlossen ist und mit seinem anderen Ende mit dem Gesperre (3, 4) wechselwirkt.

7. Kraftfahrzeugtürverschluss nach einem der Ansprüche 1 bis 6, **dadurch gekennzeichnet, dass** der Antriebshebel (7) an seinem gesperreseitigen Ende eine Anschlagfläche (7a) mit Vorschnitt aufweist.

8. Kraftfahrzeugtürverschluss nach einem der Ansprüche 1 bis 7, **dadurch gekennzeichnet, dass** der Antriebshebel (7) in ausgekuppelter Stellung des Hebeltriebs (6, 7, 8) selbstauswerfend ausgebildet ist.

9. Kraftfahrzeugtürverschluss nach einem der Ansprüche 1 bis 8, **dadurch gekennzeichnet, dass** bei Betätigung des Auslösehebels (10) der Antriebshebel (7) durch die Kraft einer dem Gesperre (3, 4) zugeordneten Feder und/oder dem Türdichtungsdruck unter Freigabe des Stützhebels (8) ausgestellt wird.

10. Kraftfahrzeugtürverschluss nach einem der Ansprüche 1 bis 9, **dadurch gekennzeichnet, dass** der Stützhebel (8) eine zugeordnete Feder aufweist, die ihn in Richtung Anlage am Antriebshebel (7) beaufschlagt.

11. Kraftfahrzeugtürverschluss nach einem der Ansprühe 1 bis 10, **dadurch gekennzeichnet, dass** der Antriebshebel (7) und der Auslösehebel (10) jeweils den Stützhebel (8) zwischen sich aufnehmende Anschlagzapfen (11, 12) aufweisen.

12. Kraftfahrzeugtürverschluss nach einem der Ansprüche 1 bis 11, **dadurch gekennzeichnet, dass** der Auslösehebel (10) als Schlossbetätigungshebel, insbesondere Innenbetätigungshebel und/oder Außenbetätigungshebel und/oder Betätigungshaupthebel ausgebildet ist.

## Claims

1. Motor vehicle door lock with a locking mechanism (3, 4) and a closing/opening device (5 to 8), having at least one drive (5) and a crank drive (6, 7, 8), **characterized in that** the crank drive (6, 7, 8) is held in the engaged position by a non-actuated trigger lever (10) and assumes its disengaged position upon actuation of the trigger lever (10).

2. Motor vehicle door lock according to claim 1, **characterised in that**, the crank drive (6, 7, 8) essentially consists of two parts, a supporting arm (8) and a crank arm (7).

3. Motor vehicle door lock according to claim 1 or 2, **characterised in that**, the not actuated trigger lever (10) extends over both the supporting arm (8) and the crank arm (7).

4. Motor vehicle door lock according to one of the claims 1 to 3, **characterised in that**, the supporting arm (8) is designed as a single-arm lever.

5. Motor vehicle door lock according to claim 4, **characterised in that**, the free end of the supporting arm (8) remote from the axis is retained between the trigger lever (10) on one hand and the crank arm (7) on the other hand.

6. Motor vehicle door lock according to one of the claims 1 to 5, **characterised in that** one end of the crank arm (7) is connected to drive (5) and that it interacts with its other end with the locking mechanism (3, 4).

7. Motor vehicle door lock according to one of the claims 1 to 6, **characterised in that** the locking mechanism end of the crank arm (7) contains an abutting surface (7a) with a bevel.

8. Motor vehicle door lock according to one of the claims 1 to 7, **characterised in that**, the crank arm (7) in the disengaged position of the crank drive (6, 7, 8) is self-ejecting.

9. Motor vehicle door lock according to one of the claims 1 to 8, **characterised in that** in case of actuation of the trigger lever (10) the crank arm (7) is moved out by the force of a spring assigned to the locking mechanism (3, 4) and/or the door sealing pressure, releasing the supporting arm (8)

10. Motor vehicle door lock according to one of the claims 1 to 9, **characterised in that** the supporting arm (8) contains an assigned spring acting upon it in the direction of it abutting against the crank arm 7.

11. Motor vehicle door lock according to one of the claims 1 to 10, **characterised in that**, the crank arm (7) and the trigger lever (10) each contain the supporting arm (8) between holding stop pins (11, 12).

12. Motor vehicle door lock according to one of the claims 1 to 11, **characterised in that**, the trigger lever (10) is designed as a latch actuation lever, in particular, an internal operating lever and/or external operating lever and/or a main operating lever.

## Revendications

1. Fermeture de portière de véhicule automobile avec un dispositif de blocage (3, 4) ainsi qu'un dispositif de fermeture/d'ouverture (5 à 8) qui présente au moins un entraînement et un mécanisme de levier (6, 7, 8) **caractérisée en ce que** le mécanisme de levier (6, 7, 8) est maintenu en position accouplée par un levier de déclenchement (10) non actionné et qu'il se met en position découplée lors de l'actionnement du levier de déclenchement (10).

2. Fermeture de portière de véhicule automobile selon la revendication 1 **caractérisée en ce que** le mécanisme de levier (6, 7, 8) est formé essentiellement en deux parties avec un levier d'appui (8) et un levier d'entraînement (7).

3. Fermeture de portière de véhicule automobile selon la revendication 1 ou 2 **caractérisée en ce que** le levier de déclenchement (10) non actionné chevauche tant le levier d'appui (8) que le levier d'entraînement (7).

4. Fermeture de portière de véhicule automobile selon les revendications 1 à 3 **caractérisée en ce que** le levier d'appui (8) est formé en tant que levier à un bras.

5. Fermeture de portière de véhicule automobile selon la revendication 4 **caractérisée en ce que** le levier d'appui (8) est maintenu avec son extrémité libre éloignés de l'axe entre, d'une part, le levier de déclenchement (10) et d'autre part, le levier d'entraînement (7).

6. Fermeture de portière de véhicule automobile selon l'une des revendications 1 à 5 **caractérisée en ce que** le levier d'entraînement (7) est associé à une de ses extrémités à l'entraînement (5) et interagit avec son autre extrémité avec le dispositif de blocage (3, 4).

7. Fermeture de portière de véhicule automobile selon l'une des revendications 1 à 6 **caractérisée en ce que** le levier d'entraînement (7) présente à son extrémité côté blocage une surface de butée (7a) avec chanfrein.

8. Fermeture de portière de véhicule automobile selon l'une des revendications 1 à 7 **caractérisée en ce qu'**en position découplée du mécanisme de levier (6, 7, 8), le levier d'entraînement (7) est formé de façon auto-éjectante.

9. Fermeture de portière de véhicule automobile selon l'une des revendications 1 à 8 **caractérisée en ce que** lors de l'actionnement du levier de déclenchement (10), le levier d'entraînement (7) est délivré par la force d'un ressort affecté au dispositif de blocage (3, 4) et/ou la pression du joint de port en libérant le levier d'appui (8).

10. Fermeture de portière de véhicule automobile selon l'une des revendications 1 à 9 **caractérisée en ce que** le levier d'appui (8) présente un ressort affecté le sollicitant en direction de la surface de pose au levier d'entraînement (7).

11. Fermeture de portière de véhicule automobile selon l'une des revendications 1 à 10 **caractérisée en ce que** le levier d'entraînement (7) et le levier de déclenchement (10) présentent respectivement des tenons (11, 12) entre lesquels le levier d'appui (8) est logé.

12. Fermeture de portière de véhicule automobile selon l'une des revendications 1 à 10 **caractérisée en ce que** le levier de déclenchement (10) est formé en tant que levier d'actionnement de serrure, en particulier comme levier d'actionnement intérieur et/ou levier d'actionnement extérieur et/ou levier d'actionnement principal.
